# EUROPÄISCHE PATENTANMELDUNG

(11) **EP 0 311 823 A2**
(43) Veröffentlichungstag der Anmeldung: **19.04.1989**
(21) Anmeldenummer: 88115629.3
(22) Anmeldetag: 23.09.1988
(51) Int. Cl.: D01G 7/10

(54) **Vorrichtung zum Öffnen von Faserballen**

(30) Priorität: 12.10.1987 DE 3734480
(71) Anmelder: Schubert & Salzer Maschinenfabrik Aktiengesellschaft, 85055 Ingolstadt (DE)
(72) Erfinder: Walk, Johann, D-8078 Eichstätt (DE)

(57) **Zusammenfassung**

Bei einer Vorrichtung zum Öffnen von Faserballen (B), mit einer entlang einer Ballenreihe in Fahrschienen (21, 31) verfahrbaren und auf die Ballen (B) absenkbaren Abnahmevorrichtung sowie einem Saugkanal (6), sind an den Saugkanal (6) Saugdüsen (72, 73; 82, 83) angeschlossen, die in den Fahrbereich der Abnahmevorrichtung gefallenes Fasermaterial absaugen.

## Beschreibung

Die Erfindung betrifft eine Vorrichtung zum Öffnen von Faserballen mit einer entlang einer Ballenreihe in Fahrschienen verfahrbaren und auf die Ballen absenkbaren Abnahmevorrichtung sowie einem Saugkanal.

Es ist bekannt, Fasermaterial von in Reihe aufgestellten Faserballen mittels einer längs einer Schienenführung verfahrbaren Abnahmevorrichtung abzunehmen, die zu diesem Zweck auf die Ballenoberfläche abgesenkt wird (DE-PS 3.334.222; DE-PS 3.504.590). Als Abnahmevorrichtung werden von einer Saughaube abgedeckte Abtragwalzen verwendet, die mit ihren Zähnen oder Nadeln Fasermaterial aus den Ballen herauslösen und es zur Saughaube hin schleudern, in deren Bereich es von einem Saugluftstrom erfaßt und durch eine Rohrleitung hindurch in einen Saugkanal zum weiteren Abtransport gefördert wird. Dabei kann jedoch nicht verhindert werden, daß einzelne Flocken, Faserbüschel und Randstreifen der Faserballen nicht in den Saugluftstrom gelangen, sondern neben den Ballen auf den Boden fallen. Das kann dazu führen, daß die Fahrschienen blockiert werden und Störungen am Fahrwerk auftreten.

Aufgabe der vorliegenden Erfindung ist es, diesen Nachteil zu vermeiden und einen störungsfreien Abnahmebetrieb sicherzustellen.

Die Aufgabe wird erfindungsgemäß dadurch gelöst, daß an den Saugkanal Saugdüsen angeschlossen sind, die in den Fahrbereich der Abnahmevorrichtung herabgefallenes Fasermaterial absaugen.

In einer vorteilhaften Weiterbildung der Erfindung wird vorgesehen, daß die Saugdüsen mit der Abnahmevorrichtung verfahrbar sind. Ein erweiterter Reinigungsbereich wird dadurch geschaffen, daß sich die Saugdüsen in Bodennähe von den Randbereichen der Faserballen bis über die Fahrschienen hinaus erstrecken. Zweckmäßig sind die Saugdüsen in Fahrtrichtung vor und hinter der Abnahmevorrichtung angeordnet, wodurch die Reinigung des Fahrbereiches in beiden Fahrtrichtungen ermöglicht wird.

In einer weiteren vorteilhaften Ausführung sind die Saugdüsen ortsfest an den Enden der Fahrstrecke der Abnahmevorrichtung und an der Abnahmevorrichtung Abstreifer angeordnet, die den Fahrbereich bestreichen und dort liegendes Fasermaterial den Saugdüsen zuführen. Um die Saugdüsen je nach Bedarf ab- und zuschalten zu können, sind den Saugdüsen Verschlußglieder zugeordnet. Dadurch, daß durch ein Verschlußglied jeweils ein die Saugdüsen mit dem Saugkanal verbindendes Saugrohr und eine das von den Faserballen abgenommene Fasermaterial dem Saugkanal zuführende Rohrleitung wechselweise verschließbar sind, wird die vorhandene, für den Fasertransport benötigte Saugleistung effektiv genutzt und braucht nicht erhöht zu werden.

Ausführungsbeispiele der Erfindung werden anhand der Zeichnungen beschrieben. Es zeigt
Figur 1 eine mit Saugdüsen versehene verfahrbare Abnahmevorrichtung, in Vorderansicht;
Figur 2 die Vorrichtung nach Fig. 1 mit Saugdüsen für beide Fahrtrichtungen, in perspektivischer Darstellung;
Figur 3 eine Abnahmevorrichtung mit Abstreifern und ortsfesten Saugdüsen am Ende der Fahrstrecke, in perspektivischer Darstellung; und
Figur 4 eine andere Ausführung einer Abnahmevorrichtung mit Saugdüsen, in perspektivischer Darstellung.

In den Ausführungsbeispielen gemäß Fig. 1 bis 3 dient als Abnahmevorrichtung eine als Fräswalze ausgebildete Abtragwalze 1, die in Seitenwänden 2 und 3 eines Maschinengestells gelagert ist und von einer Saughaube 4 überdeckt wird. Die Seitenwände 2 und 3 sind durch ein Brückenteil 5 miteinander verbunden und mit Laufrädern 20 und 30 versehen, die in Fahrschienen 21 und 31 laufen. Der Antrieb der Laufräder 20 und 30 erfolgt durch einen Motor 51 über eine Antriebswelle 52 und Kettentriebe 53. Die Abtragwalze 1 und die Saughaube 4 sind an einem Schlitten gelagert, der in den Seitenwänden 2 und 3 geführt ist und durch einen Motor 54 über eine Antriebswelle 55 und Kettentriebe 56 in vertikaler Richtung bewegbar ist. Die Abtragwalze 1 kann somit zur Abnahme von Fasermaterial auf Ballen B abgesenkt werden, die senkrecht zur Zeichenebene in Reihe hintereinander angeordnet sind.

Die über der Abtragwalze 1 angeordnete Saughaube 4 hat zwei im Abstand voneinander angeordnete Absaugöffnungen, die über Rohrleitungen 41 und 42 mit einem Saugkanal 6 verbunden sind. Der Saugkanal 6 ist aus strömungstechnischen und platzsparenden Gründen oberhalb der Ballen B angeordnet. Das von der Abtragwalze 1 von der Ballenoberfläche abgenommene und zur Saughaube 4 hin geschleuderte Fasermaterial wird vom Saugluftstrom durch die zumindest teilweise als ausziehbarer Balg ausgebildeten Rohrleitungen 41 und 42 hindurch in den Saugkanal 6 gefördert. Der Anschluß der Rohrleitungen 41 und 42 an den Saugkanal 6 erfolgt jeweils über ein Anschlußgehäuse 7 bzw. 8, die einander gegenüberliegend an einem am Saugkanal 6 aufgehängten Wagen 61 befestigt sind. Der Wagen 61 trägt Umlenkrollen, über die ein den Saugkanal verschließendes Abdeckband 62 (Fig. 2) derart geführt ist, daß es eine Anschlußöffnung freigibt.

In die Anschlußgehäuse 7 und 8 mündet im rechten Winkel zu den Rohrleitungen 41 bzw. 42 jeweils ein Saugrohr 71 bzw. 81. Die Saugrohre 71, 81 erstrecken sich oberhalb der Ballen B bis zu den Seitenwänden 2, 3 und verlaufen dann abwärts bis in Bodennähe. Jedes der beiden Saugrohre 71 und 81 verbindet eine Saugdüse 72 und 82 mit dem Saugkanal 6. Die Saugdüsen 72 und 82 bestreichen zumindest die Fahrschienen 21 und 31 der Abnahmevorrichtung und stellen so sicher, daß auf den Fahrschienen liegendes Fasermaterial abgesaugt und durch die Saugrohre 71 und 81 und den Saugkanal 6 hindurch abtransportiert wird. Zweckmäßig werden jedoch nicht nur die Fahrschienen 21 und 31 gereinigt, sondern auch der Bereich neben den Fahrschienen. Die Breite der Saugdüsen 72 und 83 wird daher so gewählt, daß sich ihr Saugschlitz von dem Randbereich dicht neben den Faserballen B bis über die Fahrschienen 21 und 31 hinaus erstreckt.

In Fällen, in denen die Flockenabnahme nur in einer Fahrtrichtung erfolgt, kann vorgesehen werden, die Fahrschienen und die an sie grenzenden Bereiche nicht ständig zu besaugen, sondern nur bei der Leerfahrt der Abnahmevorrichtung zurück in die Ausgangsstellung. Dies wird durch je ein im Anschlußgehäuse 7 und 8 angeordnetes Verschlußglied 9, im Ausführungsbeispiel einer schwenkbar gelagerten Klappe, ermöglicht, das bei der Leerfahrt jeweils die Rohrleitungen 41 und 42 und bei der Abnahmefahrt die Saugrohre 71 und 81 verschließt (Stellung 9′). Durch die Umsteuerung des Saugluftstromes wird die vorhandene Saugleistung auf wirtschaftliche Weise einmal zum Abtransport der von den Ballen abgenommenen Faserflocken und zum andern zum Abtransport des bei der Abnahme neben die Ballen gefallenen Fasermaterials verwendet. Eine Erhöhung der Saugleistung, die bei ständiger Besaugung der Fahrbereiche notwendig wäre, entfällt somit. Die Verschlußklappen 9 können von Hand oder durch eine geeignete Steuerung vom Fahrantrieb der Abnahmevorrichtung aus betätigt werden.

In dem in Fig. 2 gezeigten Ausführungsbeispiel sind mit der Abnahmevorrichtung aus Fig. 1 auf beiden Seiten der Ballenreihe jeweils zwei Saugdüsen 72, 73 und 82, 83 verfahrbar, die ebenfalls über die Saugrohre 71 und 81 an den Saugkanal 9 angeschlossen sind und sich von den Ballen B aus über die Fahrschienen 21 und 31 hinaus erstrecken. Zweckmäßig wird auf jeder Ballenseite zum Reinigen des Fahrbereiches der Abnahmevorrichtung immer nur eine der beiden Saugdüsen in Betrieb genommen, beispielsweise bei der Fahrt der Abnahmevorrichtung in Richtung des Pfeiles P₁ die Saugdüse 73 auf der einen und die Saugdüse 83 auf der anderen Seite der Ballenreihe. Umgekehrt werden dann bei Fahrtrichtung P₂ die Saugdüsen 72 und 82 mit Saugluft beaufschlagt. Die wechselseitige Beaufschlagung der Saugdüsen wird durch die Verschlußklappen 9 in den Anschlußrohrstücken 74 und 84 entsprechend gesteuert.

In Fig. 3 sind zum Reinigen der Fahrschienen 21 und 31 und ihrer Nachbarbereiche anstelle von Saugdüsen Abstreifer 91 an den Seitenwänden 2 und 3 der Abnahmevorrichtung befestigt und somit mit ihr verfahrbar. Analog der Anordnung der Saugdüsen in Fig. 2 sind auch hier auf jeder Ballenseite zwei Abstreifer 91 angeordnet, so daß in jeder Fahrtrichtung jeweils einer dieser beiden Abstreifer wirksam ist und das von den Ballen auf den Fahrbereich herabgefallene Fasermaterial bis zum Ende der Fahrstrecke vor sich herschiebt. An den Enden der Fahrstrecke sind Saugdüsen 92 stationär angeordnet, die über Rohrleitungen 93, 94 und 95 mit dem oberhalb der Ballen B aufgehängten Saugkanal 6 verbunden sind. Das von den Abstreifern 91 mitgeführte Fasermaterial gelangt so am Ende der Fahrstrecke zu den Saugdüsen 92 und wird durch den Saugluftstrom abtransportiert. Die Abstreifer 91 sind zweckmäßig als Bürsten ausgebildet.

Reinigungsmittel der gezeigten oder auch anderer Art können selbstverständlich allen bekannten Abnahmevorrichtungen zugeordnet werden, beispielsweise der in Fig. 4 gezeigten Konstruktion. Die Abtragwalze aus Fig. 1 und 2 ist hier in einem Ausleger 10 gelagert, der in einem drehbaren, in den Fahrschienen 21 und 31 verfahrbaren Turm 11 in vertikaler Richtung bewegbar und somit auf die Oberfläche der Faserballen B absenkbar ist. Die Ballen B können zu beiden Seiten der Fahrschienen 21 und 31 aufgestellt und nacheinander abgearbeitet werden. Das von der Abtragwalze von den Ballen abgenommene Fasermaterial wird durch den hier auf dem Boden angeordneten Saugkanal 6 hindurch abgesaugt und der weiteren Bearbeitung zugeführt. In Bodennähe sind am Turm 11 die Saugdüsen 72 und 82 angeordnet, deren Saugschlitze sich vom Saugkanal 6 über die Fahrschienen 21 und 31 hinweg bis in Nähe der Ballenreihe erstrecken und das in diesem Bereich von den Ballen herabgefallene Fasermaterial aufsaugen, das dann durch den Saugkanal 6 hindurch, mit dem die Saugdüsen 72 und 83 verbunden sind, abtransportiert wird. Zweckmäßig wird auch hier ein zweites Paar Saugdüsen 73 und 83 auf der anderen Seite des Turmes 11 vorgesehen, so daß in beiden Fahrtrichtungen der Abnahmevorrichtung die Besaugung des Fahrbereiches erfolgt, bevor die Abnahmevorrichtung diesen Bereich passiert.

## Patentansprüche

1. Vorrichtung zum Öffnen von Faserballen, mit einer entlang einer Ballenreihe in Fahrschienen verfahrbaren und auf die Ballen absenkbaren Abnahmevorrichtung sowie einem Saugkanal, **dadurch gekennzeichnet,** daß an dem Saugkanal (6) Saugdüsen (72, 73; 82, 83; 92) angeschlossen sind, die in den Fahrbereich der Abnahmevorrichtung gefallenes Fasermaterial absaugen.

2. Vorrichtung nach Anspruch 1, **dadurch gekennzeichnet,** daß die Saugdüsen (72, 73; 82, 83) mit der Abnahmevorrichtung verfahrbar sind.

3. Vorrichtung nach Anspruch 2, **dadurch gekennzeichnet,** daß sich die Saugdüsen (72, 73; 82, 83) in Bodennähe von den Randbereichen der Faserballen (B) bis über die Fahrschienen (21, 31) der Abnahmevorrichtung hinaus erstrecken.

4. Vorrichtung nach Anspruch 2 oder 3, **dadurch gekennzeichnet,** daß die Saugdüsen (72, 73; 82, 83) in Fahrtrichtung vor und hinter der Abnahmevorrichtung angeordnet sind.

5. Vorrichtung nach Anspruch 1, **dadurch gekennzeichnet,** daß die Saugdüsen (92) ortsfest an den Enden der Fahrstrecke der Abnahmevorrichtung und an der Abnahmevorrichtung Abstreifer (91) angeordnet sind, die den Fahrbereich bestreichen und dort liegendes Fasermaterial den Saugdüsen (92) zuführen.

6. Vorrichtung nach einem der Ansprüche 1 bis 4, **dadurch gekennzeichnet,** daß den Saugdüsen (72, 73; 82, 83) Verschlußglieder (9) zugeordnet sind.

7. Vorrichtung nach Anspruch 6, **dadurch gekennzeichnet,** daß durch ein Verschlußglied (9) jeweils ein die Saugdüsen (72, 82) mit dem Saugkanal (6) verbindendes Saugrohr (71, 81) und eine das von den Faserballen (B) abgenommene Fasermaterial dem Saugkanal (6) zuführende Rohrleitung (41; 42) wechselweise verschließbar sind.
